# EUROPÄISCHE PATENTSCHRIFT

(11) **EP 1 166 861 B1**
(45) Veröffentlichungstag und Bekanntmachung des Hinweises auf die Patenterteilung: **26.03.2003**
(21) Anmeldenummer: 00112875.0
(22) Anmeldetag: 19.06.2000
(51) Int. Cl.: B01F 5/06, B01F 5/04

(54) **Mischer für die Mischung mindestens zweier Gasströme oder anderer Newtonscher Flüssigkeiten**
Mixer for mixing at least two gas streams or other Newtonian liquids
Mélangeur pour mélanger au moins deux courants de gaz ou d'autres liquides newtoniens

(43) Veröffentlichungstag der Anmeldung: 02.01.2002
(73) Patentinhaber: Balcke-Dürr Energietechnik GmbH, 46049 Oberhausen (DE)
(72) Erfinder: Ruscheweyh, Hans, Prof. Dr.-Ing., 52074 Aachen (DE); Kaatz, Michael, Dipl.-Ing., 40878 Ratingen (DE); Podhorsky, Miroslav, Dr.-Ing., 40882 Ratingen (DE)
(74) Vertreter: Stenger, Watzke & Ring Patentanwälte

(56) Entgegenhaltungen:
- EP-A- 0 526 393
- EP-A- 0 956 897
- WO-A-90/00929
- DE-A- 2 911 873
- DE-C- 3 723 618
- DE-U- 8 219 268
- US-A- 5 547 540

## Beschreibung

Die Erfindung betrifft einen Mischer für die Mischung mindestens zweier Gasströme oder anderer Newtonscher Flüssigkeiten, mit einem von dem ersten Gasstrom durchströmten Hauptströmungskanal mit einer darin angeordneten, die Strömung beeinflussenden Einbaufläche, wobei die Einbaufläche eine wirbelerzeugende Scheibe mit frei umströmten, gegen die Strömung gerichteten Vorderkanten ist, deren Verlauf sowohl eine in Hauptströmungsrichtung des Gasstroms als auch eine quer hierzu verlaufende Komponente aufweist.

Gattungsgemäße Mischer sind beispielsweise aus der EP-A-0 956 897, der EP-A-0 526 393 und der DE 37 23 618 C vorbekannt. All diesen Mischem ist gemein, daß sie eine im Hauptdurchstömungskanal angeordnete Einbaufläche aufweisen, wobei es aus der EP-A-0 956 897 des weiteren bekannt ist, den einzumischenden zweiten Gasstrom in Bezug auf die Strömungsrichtung auf der Rückseite der Einbaufläche einzuleiten.

Zum Mischen von Gas- oder Flüssigkeitsströmungen in Rohrleitungen oder in Kanälen benötigt man bei turbulenter Strömung Mischlängen vom 15 bis 100-fachen des Kanaldurchmessers. Mittels geeigneter statischer Mischer in Gestalt von Einbaukörpem läßt sich diese Mischstrecke deutlich verkürzen. Es muß jedoch bei den meisten herkömmlich angewendeten Systemen ein hoher Druckverlust insbesondere dann in Kauf genommen werden, wenn hohe Anforderungen an die Homogenität der sich einstellenden Mischung gestellt werden. Viele der herkömmlichen Mischsysteme sind außerdem auf einfache Geometrien beschränkt, z.B. auf zylindrische Rohre oder quadratische Kanäle und lassen sich nicht bei Großanlagen und komplizierten Mischkammersystemen anwenden.

Aus der DE 29 11 873 C2 ist zur Anwendung in einem Kühlturm ein statischer Mischer bekannt, bei dem die Einbauten aus schräg angeströmten, deltaförmigen oder kreisscheibenförmigen Blechen bestehen, an deren Vorderkanten Wirbel entstehen. Die so gebildeten stationären und stabilen Wirbelsysteme wirken in den Strömungsnachlauf hinein, die zu mischenden Komponenten werden schichtenförmig eingerollt, was zu einer schnellen Vermischung bei sehr geringen Druckverlusten führt. Diese so genannten "Wirbeleinbauflächen" haben sich wegen der erzielbaren kurzen Mischstrecken in der Praxis bewährt.

Der Erfindung liegt die **Aufgabe** zugrunde, einen Mischer für die Vermischung mindestens zweier Gasströme oder anderer Newtonscher Flüssigkeiten zu schaffen, der sich durch eine schnelle Vermischung bei kurzer Mischstrecke auch dann auszeichnet, wenn einem Volumenstrom ein vergleichsweise geringer Anteil einer weiteren Komponente beizumengen ist.

Zur **Lösung** dieser Aufgabe wird mit der Erfindung ein Mischer vorgeschlagen, der dadurch gekennzeichnet ist, daß die Einbaufläche eine Kammer aufweist, in die hinein ein Strömungskanal für einen zweiten Gasstrom führt, und daß die Kammer auf der der Zuströmung des ersten Gasstroms abgewandten Rückseite der Einbaufläche mit Austrittsöffnungen versehen ist.

Die Vorteile eines solchen Mischers bestehen insbesondere in solchen Fällen, in denen einem großen Volumenstrom einer ersten Komponente ein relativ kleiner Volumenstrom einer zweiten Komponente beizumischen ist und gleichwohl anschließend auf kurzer Mischstrecke eine Homogenisierung erreicht werden muß. Die Kammer, in die hinein der Strömungskanal für den zweiten Gasstrom führt, ermöglicht eine an die Betriebsweise des Mischers angepaßte Verteilung der Austrittsöffnungen für den zweiten Gasstrom, d. h. die Anordnung dieser Austrittsöffnungen kann mit großer konstruktiver Freiheit erfolgen. So ist es zum Beispiel möglich, die Austrittsöffnungen entgegen der Hauptströmungsrichtung zu richten, oder spezielle Umlenkbereiche anzubringen, welche den aus den Austrittsöffnungen austretenden Gasstrom besonders günstig in den Bereich der sich von den Vorderkanten der Scheibe aus bildenden Wirbel lenken.

Anwendungsmöglichkeiten ergeben sich zum Beispiel bei Denox-Anlagen in der Rauchgas-Reinigungstechnik oder bei der Konditionierung des Staubes bei Elektrofiltern. Bei der Rauchgas-Reinigung ist dem zu den Reaktorräumen strömenden Rauchgas NH₃ oder NH₄ OH beizumischen, wobei der Anteil der Amoniak-Verbindung lediglich circa 2 Massen-% beträgt. In diesem Fall läßt sich mit dem erfindungsgemäßen Mischer eine schnelle Vermischung der beiden Komponenten bei kurzer Mischstrecke erzielen. Die Durchmischung hat zur Folge, daß die Profile des hindurchgeführten Gas- und/oder Flüssigkeitsstromes vergleichmäßigt werden, wobei Leistungseinbußen vermieden werden. Trotz der Bildung ausgedehnter und stabiler Wirbel hat die Wirbeleinbaufläche einen verhältnismäßig geringen Strömungswiderstand, da sie nicht mit ihrer gesamten Oberfläche als Leitfläche wirkt, sondern mit ihren vorderen Kanten Wirbelfelder erzeugt, die sich in Strömungsrichtung selbsttätig erweitern, ohne daß für diese Erweiterung zusätzliche Einbauten oder Leitflächen erforderlich wären.

Zur Homogenisierung auf kürzester Mischstrecke trägt ferner bei, wenn sich gemäß einer bevorzugten Ausgestaltung der Erfindung die Mündung des zweiten Gasstroms im Bereich der vorderen Hälfte der Scheibe befindet. Auf diese Weise wird der zweite, über den separaten Strömungskanal herangeführte Gasstrom bereits von jenen früh einsetzenden Wirbelfeldern erfaßt, die im vordersten Kantenbereich der Scheibe generiert werden.

Von Vorteil ist ferner, daß die Kammer zur Versteifung der Einbaufläche herangezogen werden kann. Hierzu wird vorgeschlagen, daß die Kammer mit Seitenwänden versehen ist, welche im Winkel zu der Scheibe angeordnet sind und die Scheibe gegenüber Biegebelastungen und etwaigen Schwingungen versteifen.

In Bezug auf die Anordnung des Strömungskanals für den zweiten Gasstrom innerhalb des Hauptströmungskanals wird vorgeschlagen, daß der separate Strömungskanal auf der der Zuströmung des ersten Gasstromes zugewandten Vorderseite der Scheibe zu dieser hingeführt ist. Auf diese Weise beeinflußt das Bauvolumen des separaten Strömungskanals nicht die Wirbelbildung und - fortpflanzung an der Rückseite der Scheibe.

In anderen Fällen kann es auch von Vorteil sein, wenn das durch den separaten Strömungskanal bedingte Bauvolumen nicht die gleichmäßige vorderseitige Anströmung der Wirbeleinbaufläche stört. Mit einer zweiten Ausführungsform wird daher vorgeschlagen, daß der separate Strömungskanal auf der Rückseite der Scheibe zu dieser hingeführt ist.

Schließlich wird im Sinne einer baulichen Vereinigung und damit Vereinfachung vorgeschlagen, daß die Scheibe über Streben in dem Hauptströmungskanal abgestützt ist, von denen eine rohrförmig gestaltet ist und den separaten Strömungskanal bildet. In diesem Fall übernimmt der Strömungskanal zusätzlich eine statische Funktion bei der Anordnung der Wirbeleinbaufläche innerhalb des Hauptströmungskanals.

Auf der Zeichnung ist ein Ausführungsbeispiel eines erfindungsgemäßen Mischers dargestellt, und zwar zeigen:
- Figur 1: einen Schnitt durch eine Denox-Anlage einer Rauchgas-Reinigungsanlage mit einer in dem Hauptströmungskanal vor dem Reaktor angeordneten Wirbeleinbaufläche in Gestalt einer Scheibe;
- Figur 2: eine Draufsicht auf die Rückseite der Scheibe nach Figur 1;
- Figur 3: eine Draufsicht auf die Rückseite einer Scheibe bei einer gegenüber Figur 2 abgewandelten Ausführungsform;
- Figur 4: eine Draufsicht auf die Rückseite einer Scheibe bei einer gegenüber den Figuren 2 und 3 nochmals abgewandelten Ausführungsform;
- Figur 5: eine Draufsicht bei einer weiteren Ausführungsform;
- Figur 6: in Schnittdarstellung eine weitere Ausführungsform einer Wirbeleinbaufläche in Gestalt einer Scheibe;
- Figur 7: in Schnittdarstellung einschließlich des Hauptströmungskanals eine weitere Ausführungsform einer Wirbeleinbaufläche in Gestalt einer Scheibe;
- Figur 8: eine Draufsicht auf die Rückseite der Scheibe nach Figur 7;
- Figur 9: eine Draufsicht auf die Rückseite einer Wirbeleinbaufläche in Form einer deltaförmig gestalteten Scheibe und
- Figur 10: in Schnittdarstellung eine weitere Ausführungsform einer scheibenförmigen Wirbeleinbaufläche.

Figur 1 zeigt einen Schnitt durch einen Teil einer Rauchgas-Entstickungsanlage mit einem Hauptströmungskanal 1 in einem nach oben aufsteigenden Arm und einem Reaktor 2 in einem nach unten weisenden Strömungsarm der Anlage. Der Reaktor 2 ist üblicherweise mit Katalysatoren 3 bestückt. Zum Betrieb der Anlage ist dem bei 4 in den Hauptströmungskanal 1 gelangenden Rauchgas NH₃ oder NH₄ OH beizumengen. Dies erfolgt über einen separaten Strömungskanal 5, der durch die Wand 6 des Hauptströmungskanals 1 hindurch geführt ist. Anschließend kommt es auf nachfolgend noch näher beschriebene Weise zu einem sehr schnellen Verteilen und damit Homogenisieren der Amoniak-Verbindung in dem Rauchgas, so daß bei dem anschließenden Einströmen in den Reaktor 2 die Amoniak-Verbindung völlig gleichmäßig in dem Rauchgasstrom verteilt ist.

Die Mischung der Medien erfolgt unter Verwendung mindestens einer in dem Hauptströmungskanal 1 angeordneten Einbaufläche 7. Bei der Einbaufläche 7 handelt es sich um eine so genannte "Wirbeleinbaufläche" zur Erzeugung von Vorderkantenwirbeln. Die frei umströmten, gegen die Strömung in dem Hauptströmungskanal 1 gerichteten Vorderkanten 8 der z.B. kreisscheibenförmig gestalteten Einbaufläche 7 weisen sowohl eine in Hauptströmungsrichtung 9, als auch eine quer hierzu verlaufende Komponente auf. Da ferner jede Einbaufläche 7 unter einem spitzen Winkel α zu der Hauptströmungsrichtung 9 in dem Strömungskanal 1 angeordnet ist, entstehen an jeder Vorderkante der Einbaufläche Wirbelfelder, welche sich stromabwärts kreiskegelförmig ausbreiten. Dabei wälzen sich die einzelnen Wirbel nach innen auf die Rückseite 10 der Einbaufläche 7 ab. Die an den einzelnen Vorderkanten 4 gebildeten Wirbel, von denen ein Wirbel in Figur 1 vereinfacht dargestellt ist, verhalten sich weitgehend stationär, verändern daher ihre Lage nicht. Jedes Wirbelfeld bildet durch seine Rotation eine Strömungskomponente quer zur Hauptströmungsrichtung 9 des Gases, die durch den damit verbundenen Impulsaustausch quer zur Strömungsrichtung eine gute Vermischung des Gasgemisches zur Folge hat.

Die genannten wirbelerzeugenden Eigenschaften der Einbaufläche 7 werden in Verbindung mit allen so genannten "Newtonschen Flüssigkeiten" erreicht, d.h. bei Gasen sowie bei solchen Fluiden, die sich in ihren strömungstechnischen Eigenschaften vergleichbar den Gasen verhalten.

Der vorzugsweise als Rohr gestaltete separate Strömungskanal 5 für den zweiten Gasstrom erstreckt sich bis in den Hauptströmungskanal 1 hinein und mündet dort in der Kammer 13 der Einbaufläche 7. Über mehrere Streben 11 ist die Einbaufläche 7 gegenüber der Wand 6a des Hauptströmungskanals 1 so abgestützt, daß der Winkel α gegenüber der Hauptströmungsrichtung 9 zwischen 40° und 80° und vorzugsweise ca. 60° beträgt.

Desweiteren läßt Figur 1 erkennen, daß sich mehrfach vorhandene Austrittsöffnungen 12 auf Höhe der vorderen Hälfte der Scheibe bzw. Einbaufläche 7 befinden. Der separate Strömungskanal 5 ist auf der Vorderseite der Einbaufläche 7 zu dieser hingeführt. Hierbei übernimmt das Rohr des separaten Strömungskanals 5 zugleich die statische Funktion einer der Streben 11. Diese Streben 11 befinden sich auf der Vorderseite der Einbaufläche 7, um das Entstehen der Wirbel auf deren Rückseite nicht zu beeinflussen.

Es ist möglich, zwecks Anpassung an die jeweiligen Betriebsbedingungen den Anstellwinkel α der Scheibe 7 gegenüber der Hauptströmungsrichtung 9 zu verändern, beispielsweise durch Veränderung der wirksamen Länge der Streben 11. Diese Änderung bzw. Einstellung kann auch während des Betriebes des Mischers erfolgen.

Figur 1 läßt ferner erkennen, daß der separate Strömungskanal 5 nicht unmittelbar in die Austrittsöffnungen 12 übergeht, vielmehr der über den Strömungskanal 5 zugeführte zweite Gasstrom zunächst in eine Kammer 13 gelangt, die auf der Rückseite der Einbaufläche 7 angeordnet ist. In der Außenseite der Kammer 13 befinden sich dann die Austrittsöffnungen 12.

In den Figuren 2 und 3 sind zwei mögliche Ausgestaltungen der Kammern 13 dargestellt, wobei im Fall der Figur 3 die Austrittsöffnungen 12 um die Mittellinie 14 der Scheibe 7 herum angeordnet sind, während sich bei der Ausführungsform nach Figur 3 die Austrittsöffnungen 12 auf zwei Gruppen beiderseits der Mittellinie 14 verteilen, um so nur in jene Bereiche auszuströmen, die von den linken bzw. von den rechten Vorderkantenwirbeln überstrichen werden.

Die Ausführungsform nach Figur 4 unterscheidet sich von der Ausführungsform nach Figur 3 durch zwei getrennte Strömungskanäle 5, über die zwei getrennte Gasströme in wiederum zwei getrennte Kammern 13a, 13b gelangen. Auf diese Weise ist es zum Beispiel möglich, zwei unterschiedliche Gasströme den im Hauptströmungskanal geführten Gasstrom zuzumischen. Die getrennten Kammern 13a, 13b können auch hintereinander liegen. Dies ist in Fig. 5a eingezeichnet.

In Figur 6 ist dargestellt, daß die Austrittsöffnung 12 der Kammer mit einem Umlenkblech 15 versehen werden kann, um so eine möglichst günstige Zuströmung des zweiten Gasstroms in den Bereich der gebildeten Vorderkantenwirbel zu erzielen.

Die Figuren 7 und 8 lassen erkennen, daß sich die Austrittsöffnungen 12 auch im Bereich der vorderen Stirnseite 16 der Kammer 13 befinden können. Auf diese Weise ergibt sich eine Ausströmung, die nahezu entgegengerichtet den sich an den Vorderkanten 8 bildenden Wirbelfeldern ist, wodurch es zu einer sehr frühen Vermischung kommt.

Im Rahmen der voranstehend beschriebenen Ausführungsbeispiele der Erfindung waren die Einbauflächen 7 im wesentlichen kreisförmig oder auch elliptisch gestaltet. Die Figuren 9 und 10 lassen erkennen, daß die Einbaufläche auch die Gestalt eines deltaförmigen Dreiecks mit entgegen der Strömungsrichtung gerichteter Spitze aufweisen kann. Für den Austritt des zweiten Gasstroms kann ferner, wie Figur 10 erkennen läßt, eine zusätzliche Haube 16 mit über deren ganzen Umfang verteilten Austrittsöffnungen 12 verwendet werden. Die Haube 16 ist auf die auf der Rückseite der Scheibe 7 angeordnete Kammer 13 aufgesetzt, jedoch kann auch die Kammer 13 selbst haubenförmig gestaltet sein.

Die Figuren 1 bis 10 lassen schließlich erkennen, daß die Wände der Kammer 13, da diese senkrecht, zumindest jedoch im Winkel zu der Einbaufläche 7 angeordnet sind, die Einbaufläche 7 in Bezug auf Biegebelastungen verstärken können. Aus diesem Grunde schließen sich an die als Verteiler für den zweiten Gasstrom dienenden Kammem 13 weitere Kammem 17 an, die jedoch keine Verteilerfunktion oder strömungstechnische Funktion haben, sondern ausschließlich der Versteifung der Einbaufläche 7 dienen.

### Bezugszeichenliste

- 1: Hauptströmungskanal
- 2: Reaktor
- 3: Katalysatoren
- 4: Eintritt
- 5: separater Stömungskanal
- 6: Wand
- 6a: Wand
- 7: Einbaufläche, Scheibe
- 8: Vorderkante
- 9: Hauptströmungsrichtung
- 10: Rückseite
- 11: Strebe
- 12: Austrittsöffnung
- 13: Kammer
- 13a: Kammer
- 13b: Kammer
- 14: Mittellinie
- 15: Umlenkblech
- 16: Haube
- 17: Kammer
- α: Winkel

## Patentansprüche

1. Mischer für die Mischung mindestens zweier Gasströme oder anderer Newtonscher Flüssigkeiten, mit einem von dem ersten Gasstrom durchströmten Hauptströmungskanal (1) mit einer darin angeordneten, die Strömung beeinflussenden Einbaufläche (7), wobei die Einbaufläche (7) eine wirbelerzeugende Scheibe mit frei umströmten, gegen die Strömung gerichteten Vorderkanten (8) ist, deren Verlauf sowohl eine in Hauptströmungsrichtung (9) des Gasstroms als auch eine quer hierzu verlaufende Komponente aufweist,
**dadurch gekennzeichnet,**
**daß** die Einbaufläche (7) eine Kammer (13, 13a, 13b) aufweist, in die hinein ein Strömungskanal (5) für einen zweiten Gasstrom führt, und daß die Kammer (13, 13a, 13b) auf der der Zuströmung des ersten Gasstromes abgewandten Rückseite (10) der Einbaufläche (7) mit Austrittsöffnungen (12) versehen ist.

2. Mischer nach Anspruch 1, **dadurch gekennzeichnet, daß** sich die Mündung des zweiten Gasstroms in den ersten Gasstrom im Bereich der vorderen Hälfte der Einbaufläche (7) befindet.

3. Mischer nach Anspruch 1 oder 2, **dadurch gekennzeichnet, daß** die Kammer (13, 13a, 13b), mit Seitenwänden versehen ist, welche im Winkel zu der Einbaufläche (7) angeordnet sind und die Einbaufläche (7) gegenüber Biegebelastungen versteifen.

4. Mischer nach einem der Ansprüche 1 bis 4, **dadurch gekennzeichnet, daß** der separate Strömungskanal (5) auf der der Zuströmung des ersten Gasstroms zugewandten Vorderseite der Einbaufläche (7) zu dieser hingeführt ist.

5. Mischer nach einem der Ansprüche 1 bis 4, **dadurch gekennzeichnet, daß** die Einbaufläche (7) über Streben (11) in dem Hauptströmungskanal (1) abgestützt ist, von denen eine rohrförmig gestaltet ist und den separaten Strömungskanal (5) bildet.

6. Mischer nach einem der vorangehenden Ansprüche, **gekennzeichnet durch** eine Einrichtung zur Verstellung des Anstellwinkels (α) der Einbaufläche (7) in Bezug auf die Hauptströmungsrichtung (9).

7. Mischer nach einem der vorangehenden Ansprüche, **dadurch gekennzeichnet, daß** die Ausströmöffnungen (12) getrennter Kammern (13a, 13b) hintereinander angeordnet sind.

## Claims

1. Mixer for mixing at least two gas streams or other Newtonian fluids, with a main flow duct (1), through which the first gas stream flows, with a built-in surface (7) disposed therein and influencing the flow, wherein the built-in surface (7) is a vortex-generating disc with front edges (8) around which the fluids freely flow, are directed against the flow and the path of which comprises both a component extending in the main flow direction (9) of the gas stream and one extending transversely thereto,
**characterised in that** the built-in surface (7) comprises a chamber (13, 13a, 13b) into which a flow duct (5) for a second gas stream leads, and that the chamber (13, 13a, 13b) is provided with outlet openings (12) at the back (10), which is remote from the inflow of the first gas stream, of the built-in surface (7).

2. Mixer according to Claim 1, **characterised in that** the second gas stream flows into the first gas stream in the region of the front half of the built-in surface (7).

3. Mixer according to Claim 1 or 2, **characterised in that** the chamber (13, 13a, 13b) is provided with side walls which are disposed at an angle to the built-in surface (7) and reinforce the built-in surface (7) with respect to bending loads.

4. Mixer according to any one of Claims 1 to 3, **characterised in that** the separate flow duct (5) leads to the built-in surface (7) at the front, which faces the inflow of the first gas stream, of this surface (7).

5. Mixer according to any one of Claims 1 to 4, **characterised in that** the built-in surface (7) is supported via struts (11) in the main flow duct (1), one of which struts is tubular and forms the separate flow duct (5).

6. Mixer according to any one of the preceding Claims, **characterised by** a device for adjusting the angle of incidence (α) of the built-in surface (7) in relation to the main flow direction (9).

7. Mixer according to any one of the preceding Claims, **characterised in that** the outflow openings (12) of separate chambers (13a, 13b) are disposed one behind the other.

## Revendications

1. Mélangeur pour mélanger au moins deux courants gazeux ou d'autres liquides newtoniens, avec un conduit d'écoulement principal (1) parcouru par le premier courant gazeux avec une surface encastrée (7) disposée dans celui-ci, influençant l'écoulement, dans lequel la surface encastrée (7) est un disque produisant des vortex avec des bords avant (8) librement contournés par l'écoulement, dirigés contre l'écoulement, dont l'allure présente aussi bien une composante se prolongeant dans la direction de l'écoulement principal (9) du courant gazeux, qu'une composante se prolongeant transversalement par rapport à celle-ci,
**caractérisé en ce que**,
la surface encastrée (7) présente une chambre (13, 13a, 13b), dans laquelle un conduit d'écoulement (5) est amené pour un deuxième courant gazeux, et **en ce que** la chambre (13, 13a, 13b) est pourvue d'ouvertures de sortie (12) sur la face arrière (10) de la surface encastrée (7) faisant dos à l'afflux du premier courant gazeux.

2. Mélangeur selon la revendication 1, **caractérisé en ce que** l'embouchure du deuxième courant gazeux dans le premier courant gazeux se trouve dans la zone de la moitié avant de la surface encastrée (7).

3. Mélangeur selon la revendication 1 ou 2, **caractérisé en ce que** la chambre (13, 13a, 13b) est pourvue de parois latérales, qui sont disposées selon un angle par rapport à la surface encastrée (7) et qui renforcent la surface encastrée (7) envers des sollicitations en flexion.

4. Mélangeur selon l'une quelconque des revendications 1 à 4, **caractérisé en ce que** le canal d'écoulement séparé (5) sur la face avant de la surface encastrée (7), tourné vers l'afflux du premier courant gazeux, est amené vers celle-ci.

5. Mélangeur selon l'une quelconque des revendications 1 à 4, **caractérisé en ce que** la surface encastrée (7) est supportée par des traverses (11) dans la conduit d'écoulement principal (1), dont une est façonné en forme de tube et forme le conduit d'écoulement séparé (5).

6. Mélangeur selon l'une quelconque des revendications précédentes, **caractérisé par** un dispositif pour ajuster l'angle d'ajustement (α) de la surface encastrée (7) par rapport à la direction de l'écoulement principal (9).

7. Mélangeur selon l'une quelconque des revendications précédentes, **caractérisé en ce que** les ouvertures d'écoulement (12) des chambres séparées (13a, 13b) sont disposées l'une derrière l'autre.
